# EUROPÄISCHE PATENTSCHRIFT

(11) **EP 2 260 744 B1**
(45) Veröffentlichungstag und Bekanntmachung des Hinweises auf die Patenterteilung: **01.10.2014**
(21) Anmeldenummer: 09007603.5
(22) Anmeldetag: 09.06.2009
(51) Int. Cl.: A47B 96/02

(54) **Eckregal**
Corner shelf
Etagère d'angle

(43) Veröffentlichungstag der Anmeldung: 15.12.2010
(73) Patentinhaber: Retzbach, Thomas, 74238 Gommersdorf (DE)
(72) Erfinder: Retzbach, Thomas, 74238 Gommersdorf (DE)

(56) Entgegenhaltungen:
- EP-A1- 0 447 316
- DE-U1- 8 427 327
- DE-U1- 8 706 284
- DE-U1-202009 008 196
- GB-A- 2 109 672
- US-A1- 2005 236 349

## Beschreibung

### Stand der Technik

Die Erfindung betrifft ein Eckregal nach dem Oberbegriff des Hauptanspruchs.

Eckregale bestehen üblicherweise aus einem Boden und zwei Seitenteilen, an denen der oder die Böden befestigt werden. Im einfachsten Fall bestehen sie im wesentlichen aus einem Boden und einem Winkel, der den Boden von unten stützt.

Ein Eckregal gemäß dem Oberbegriff des Anspruchs 1 ist aus EP 0 447 316 A bekannt.

Bekannt sind auch Eckregale mit zwei Schenkeln, die als Profilleisten ausgestaltet sind und durch ein Verbindungsstück so verbunden sind, dass sie in ihrem Winkel spitz oder stumpf verstellbar sind. An den Schenkeln sind Halterungen zur Aufnahme von Gewindestangen ausgebildet. Die Endabschnitte der Gewindestange sind gelenkig mit den Schenkeln verbunden und wirken so als Spannvorrichtung, mit der das Eckregal in eine Wandecke eingespreizt werden kann.

Bekannt ist ein "Eckwandregal" (DE 201 15 082 U1), bei dem die Regalplatte zwischen zwei Halteschenkeln zwischen den Profilschenkeln eingeschoben und mittels eines Haltestifts gehalten wird. Dabei befindet sich unterhalb der Profilschenkel an den Halteschenkeln eine Halterung, die Bohrungen für die Aufnahme von zwei Gewindestangen aufweist, die durch eine Gewindehülse verbunden sind und dazu dienen, beim Drehen der Hülse die beiden Profilschenkel auseinander zu spreizen.

Bekannt ist ein Regal (US 2005/0236349 A1), das ein beleuchtetes Ablagesystem aufweist, das eine Leiste mit elektrischen Leitungen zur Stromversorgung für die Beleuchtungseinrichtungen umfasst. Es handelt sich dabei um ein aufrecht stehendes frei tragendes Wandregal.

Des weiteren ist ein Eck-Ablagebord (DE 87 06 284 U1) bekannt. Zur Befestigung dieses Ablagebords müssen an der Wand vorab Schienenelemente angeschraubt werden, in deren Schienenanordnungen dann die einzelnen Bords eingebracht werden.

Weiterhin ist eine Befestigungsvorrichtung (GB 2 109 672 A) für Ablageflächen bekannt, wobei die Befestigungsvorrichtung einen verlängerten Eck-Einschnitt aufweist, der es ermöglicht, die Ablagefläche auf die Befestigungsvorrichtung aufzuschieben.

Bekannt ist ebenfalls eine in einer Raumecke zu befestigende Konsole (DE 84 27 327 U1), die zweiteilig ausgebildet ist, wobei sich die beiden Teile gegenseitig verschwenken lassen, wobei das eine Teil das andere untergreift und für dieses eine Gleitunterlage bildet.

Diese Anordnungen bedürfen mehrfacher Montageschritte sowie zahlreiche Einzelteile und Bauelemente, um das Eckregal zu montieren. Es müssen vorab an den Wänden Schub- oder Schienenanordnungen befestigt werden.

### Die Erfindung und ihre Vorteile

Die Erfindung gemäß den Merkmalen des Hauptanspruchs hat dahingegen den Vorteil, dass das Eckregal aus einem Stück, d.h. einem Boden besteht, der ohne zusätzliche Teile wie Haltevorrichtungen, zusätzliche Rahmen oder Stützen montiert werden kann. Dadurch weist der Boden eine hohe Stabilität auf, ist einfach montierbar und kann jeder Form und jedem Winkel der Wandecke individuell angepasst werden.

Der Regalboden weist einen nach unten gerichteten Rand auf, in den Löcher eingebracht sind bzw. Bohrungen für Befestigungsmittel des Regalbodens zur Befestigung an der Wand eingebracht werden können. Bedingt durch die Festigkeit des Materials des Regalbodens sowie die Ausgestaltung des Randes reichen zur Befestigung wenige, vorzugsweise drei bis vier Bohrungen je Seite aus. Als Befestigungsmittel dienen bekannte Schrauben, Nägel o.ä., die in entsprechende für die Befestigung geeignete Öffnungen wie beispielsweise Bohrungen in der Wand mit vorher eingebrachten Dübeln eingeschraubt oder in die Wand eingeschlagen werden können.

Die Arbeitsschritte, bei denen vorab an der Wand Schienenanordnungen, Befestigungsvorrichtungen odgl. befestigt werden müssen, entfallen somit durch die vorteilhafte Ausgestaltung der Erfindung.

Zur Erhöhung der Stabilität des Regalbodens werden zusätzliche Hohlprofile längs- und/oder quer unten an die Regalbodenfläche angebracht, beispielsweise durch Löten, Schweißen oder Kleben. Die Befestigung der beiden Seitenränder des Regalbodens an der Wand sowie die Verstärkung des Regalbodens durch Hohlprofile ist somit für den Betrachter des Eckregals von vorne nicht zu sehen und verbessert daher den optischen Eindruck des Eckregals.

Erfindungsgemäß weist der Regalboden an seinem spitzen Winkel eine Aussparung bzw. Auskehlung, die beliebig geformt ist, auf, die es erlaubt, in der Wandecke Leitungen, Kabel odgl. zu führen, so dass diese, wenn das Regal vollgestellt ist, von vorne nicht sichtbar sind. Dabei lassen sich die Kabel o.ä. durchgehend in der Wandecke verlegen, ohne um das Regal herumgeführt werden zu müssen. Erfindungsgemäß ist auch, eine individuell ausgestaltete, beispielsweise runde, kreissegmentförmige, geschwungen oder eckig ausgeformte hohle Röhre im Winkel der Wandecke positioniert, in der ebensolche Versorgungsleitungen, Kabel o.ä. verlaufen. Dabei ist die Form der Auskehlung der Form der Röhre angepasst.

Der Regalboden selbst kann an seiner in den Raum zeigenden vorderen Seite abgerundet, geschwungen, eckig oder individuell geformt ausgestaltet sein, einen Rand aufweisen, und ist aus Metall ausgestaltet. Dies hat den Vorteil, dass die seitlichen Ränder zumindest zu Montagezwecken entsprechend des Materials und der Dicke des Regalbodens verbiegbar sind und sich somit bei der Montage leichter an die Wandform anpassen lassen, ohne dass die Stabilität der Gesamtkonstruktion darunter leidet. Daher können die Regalböden auch vorteilhaft in nicht rechtwinklige Ecken eingefügt werden, da sich die Regalböden aufgrund der Wahl des Materials und der Stärke auch in Ecken über oder unter 90° "anlegen" bzw. anpassen lassen können. Die Oberfläche des Regalbodens kann als Riffelblech ausgebildet, lackiert oder beschichtet sein.

Um die Gestaltung der Raumecke variabel zu gestalten, können mehrere erfindungsgemäße Regalböden in verschiedenen Abständen zueinander je nach Bedarf übereinander angeordnet werden. Vorzugsweise erfolgt dies in der üblichen Ordnerhöhe. Die einzelnen Regalböden müssen untereinander nicht verbunden sein, so dass ein eleganter optischer Eindruck entsteht, als ob die Böden in der Raumecke "schweben" würden. Daher benötigt das Eckregal in dieser vorteilloaften Ausgestaltung keine tragenden senkrechten Stützen.

Weitere Vorteile und vorteilhafte Ausgestaltungen der Erfindung sind der nachfolgenden Beschreibung, den Zeichnungen und den Ansprüchen entnehmbar.

### Zeichnungen

Fig.1 zeigt einen Regalboden in Draufsicht von schräg oben.
In Fig. 2 ist der Regalboden von unten dargestellt.
Fig. 3 zeigt mehrere übereinander angeordnete Regalböden von vorne.
In Fig. 4 ist die Aussparung des Regalbodens des erfindungsgemäßen Eckregals für eine Röhre mit Versorgungsleitungen dargestellt.

### Beschreibung der Ausführungsbeispiele

Fig. 1 zeigt den Regalboden 1, der die Funktion eines Eckregals 2 hat, mit einem Rand 3, der in dieser Ausgestaltung umlaufend am Regalboden 1 angeordnet ist. Der Regalboden 1 und der Rand 3 sind aus Metall ausgebildet und in einem Stück gearbeitet. Der Rand 3 ist nach unten gebogen.

In Fig. 2 ist der Regalboden 1 von unten dargestellt. Dabei ist der Rand 3 sichtbar, der in montiertem Zustand des Regalbodens 1 an der Wand nach unten zeigt. Im Rand 3 sind an jedem der Seitenränder 4, 5 jeweils Löcher 6 eingebracht, durch die ein Befestigungsmittel wie beispielsweise eine Schraube geschoben werden kann, um den Regalboden 1 an der Wand in einer Zimmerecke zu befestigen.

In Fig. 3 ist ein System aus Regalböden 1 dargestellt, bei dem mehrere Regalböden 1 übereinander in einer Raumecke angeordnet sind. Dabei sind durch die Ausgestaltung der Vorderseite der Regalböden 1 mit einem kreissegmentförmigen Rand die Befestigungsmittel, die den Regalboden 1 mit der Wand verbinden, von vorne abgedeckt und nicht sichtbar. Die Vorderseite kann auch eckig ausgestaltet sein. Der Abstand der Regalböden 1 ist frei wählbar, vorzugsweise entspricht er aber der üblichen Ordnerhöhe.

Fig. 4 ist die Aussparung 7 im spitzen Winkel des Regalbodens 1 dargestellt. In einer Wandecke kann so eine Röhre 8, eine Säule oder eine andere Hohlform angeordnet werden, wobei die Form der Aussparung 7 der Form des Rohres 8, der Säule usw. angepasst werden kann. In dieser Hohlform werden Versorgungsleitungen wie Kabel etc. verlegt . Ist der Regalboden 1 beispielsweise mit Ordnern oder anderen Gegenständen bestückt, ist die in der Raumecke angeordnete Röhre 8 von vorne nahezu nicht mehr sichtbar.

Alle in der Beschreibung, den nachfolgenden Ansprüchen und der Zeichnung dargestellten Merkmale können sowohl einzeln als auch in beliebiger Kombination miteinander erfindungswesentlich sein.

### Bezugszahlenliste

- 1: Regalboden
- 2: Eckregal
- 3: Rand
- 4: Seitenrand
- 5: Seitenrand
- 6: Loch
- 7: Aussparung
- 8: Röhre

## Patentansprüche

1. Eckregal (2) mit mindestens einem Regalboden (1), wobei der Regalboden (1) aus Metall ausgebildet ist und an wenigstens einer seiner Seiten (4, 5) einen Rand (3) aufweist, der mit einer Wand durch Befestigungsmittel verbindbar ist, wobei der Rand (3) unterhalb des Regalbodens (1) in Richtung Fußboden angeordnet ist und wobei der Regalboden (1) und der Rand (3) einstückig ausgestaltet sind, wobei der Rand (3) verbiegbar ausgebildet ist, **dadurch gekennzeichnet, dass** längs- und/oder quer an der Unterseite des Regalbodens (1) Hohlprofile angeordnet sind und wobei der Regalboden (1) an seinem spitzen Winkel eine Aussparung (7) aufweist, wobei in der Aussparung (7) eine Röhre (8) angeordnet ist, und wobei im Inneren der Röhre (8) Versorgungsleitungen angeordnet sind.

2. Eckregal (2) nach nach Anspruch 1, **dadurch gekennzeichnet, dass** die Hohlprofile durch Verbindungstechniken wie Löten, Kleben, Nieten oder Schweißen anbringbar sind.

3. Eckregal (2) nach Anspruch 1 oder 2, **dadurch gekennzeichnet, dass** die Aussparung (7) kreissegmentförmig oder eckig ausgestaltet ist.

4. Eckregal (2) nach einem der vorhergehenden Ansprüche, **dadurch gekennzeichnet, dass** die vordere Kante des Regalbodens (1) kreissegmentförmig oder geschwungen ausgestaltet ist.

5. Eckregal (2) nach einem der vorhergehenden Ansprüche 1 - 4, **dadurch gekennzeichnet, dass** die vordere Kante des Regalbodens (1) eckig ausgestaltet ist.

6. System aus Regalböden (1) nach einem der vorhergehenden Ansprüche, **dadurch gekennzeichnet, dass** mehrere der Regalböden (1) übereinander angeordnet sind und der Abstand der einzelnen Regalböden (1) zueinander frei wählbar ist.

## Claims

1. A corner shelf (2) with at least one shelf floor (1), with the shelf floor (1) consisting of metal and showing at least on one of its sides (4, 5) a brim (3), which can be connected with a wall due to fastening means, wherein the brim (3) being designed into the direction of the ground floor below the floor bottom and with the shelf floor (1) and the brim (3) consisting of one piece, wherein the brim (3) is being able to be bent, **characterized in that** hollow profiles are set longitudinal on/or across the reverse side of the shelf floor (1) and the shelf floor (1) showing a cavity (7) at its pointed angle, with a pipe (8) being set up in the cavity (7) and with supply lines being set up in the interior part of the pipe (8).

2. The corner shelf (2) as claimed in claim 1, **characterized in that** the hollow profiles can be installed by connecting techniques such as soldering, gluing, riveting or welding.

3. The corner shelf (2) as claimed in claim 1 or 2, **characterized in that** the cavity (7) is shaped in the form of a segment of a circle or angled.

4. The corner shelf (2) as claimed in anyone of the preceeding claims, **characterized in that** the front edge of the shelf floor (2) is shaped in the form of a segment of a circle or in an oscillating form.

5. The corner shelf (2) as claimed in one of the preceeding claims 1 - 4 **characterized in that** the front edge of the shelf floor (1) is shaped in a angled form.

6. A System of shelf floors (1) as claimed in anyone of the preceeding claims, **characterized in that** several of the shelf floors (1) are set one upon the other and the distance between each shelf floor (1) can be chosen arbitrarily.

## Revendications

1. Une étagère du coin (2) contenant du moins une tablette du rayonnage (1) qui est fait en métal et qui montre sur au moins une côté (4, 5) une bordure (3) qui peut etre jointe à une parois par des dispositifs de fixation, avec la bordure (3) fixée audessous de la tablette du rayonnage (1) dans la direction du plancher et la tablette du rayonnage (1) et la bordure (3) se composant d'une unité, cependant la bordure (3) est formé pliable, charactérisée en ce qu'il y a des profilés creux dans la direction longitudinal et/en travers dans la partie inférieure de la tablette du rayonnage (1), cependant la tablette du rayonnage (1) montre une niche (7) dans son angle aigu et dans la niche (7) se trouve un tube (8) et dans la partie intérieur du tube (8) se trouvent des circuits d'alimentation.

2. L'étagère du coin (2) selon la revendication 1, charactérisée en ce que les profilés creux peuvent être installés par des techniques de fixation, comme par le brasage, le collage, par le rivet ou le soudage.

3. L'étagère du coin (2) selon l'une des revendications 1 ou 2, charactérisée en ce que la niche (7) est faite dans la forme d'un segment circulaire ou anguleuse.

4. L'étagère du coin (2) selon l'une de quelconque des revendications précédentes, charactérisée en ce que le bord avant de la tablette du rayonnage (1) est fait dans la forme d'un segment circulaire ou oscillante.

5. L'étagère du coin (2) selon l'une des revendications précédentes 1 à 4, charactérisée en ce que le bord avant de la tablette du rayonnage (1) est fait dans la forme anguleuse.

6. Un système des tablettes du rayonnage (1) selon une de quelconque des revendications précédentes, charactérisé en ce que plusieurs tablettes du rayonnage (1) sont superposées et que la distance entre chaque tablette du rayonnage (1) peut être choisie librement.
